# EUROPÄISCHE PATENTSCHRIFT

(11) **EP 0 452 426 B1**
(45) Veröffentlichungstag und Bekanntmachung des Hinweises auf die Patenterteilung: **02.12.1992**
(21) Anmeldenummer: 90910582.7
(22) Anmeldetag: 20.07.1990
(51) Int. Cl.: E03C 1/10

(54) **RÜCKFLUSSVERHINDERER, INSBESONDERE ZUM EINBAU IN TRINKWASSERLEITUNGEN**
BACKFLOW PREVENTER, ESPECIALLY FOR FITTING IN DRINKING WATER PIPES
DISPOSITIF ANTIRETOUR DESTINE A ETRE MONTE EN PARTICULIER SUR LES CONDUITES D'EAU POTABLE

(30) Priorität: 07.11.1989 DE 3936962
(43) Veröffentlichungstag der Anmeldung: 23.10.1991
(73) Patentinhaber: Waletzko Armaturen GmbH, D-58285 Gevelsberg (DE)
(72) Erfinder: EVERS, Walter, D-5800 Hagen 2 (DE)
(74) Vertreter: Sturies, Herbert
(86) Internationale Anmeldenummer: DE9000547
(87) Internationale Veröffentlichungsnummer: WO9106716

(56) Entgegenhaltungen:
- EP-A- 0 084 754
- CH-A- 286 217
- DE-A- 2 450 465
- DE-A- 2 854 003

## Beschreibung

Die Erfindung bezieht sich auf einen insbesondere zum Einbau in Trinkwasserleitungen bestimmten Rückflußverhinderer, der mit einem eine Zu- und Ableitung enthaltenden Durchflußgehäuse, einem darin untergebrachten federbelasteten Zulaufventil und einem federbelasteten Ablaufventil sowie einer zwischen den beiden Ventilen angeordneten Mittelkammer versehen ist, die mit der Außenatmosphäre über ein bei Unterschreiten eines bestimmten Mindestdifferenzdrucks zwischen Zuleitung und Mittelkammer öffnendes Ablaßventil zu verbinden ist, dessen Ventilkörper mit einem einerseits vom in der Zuleitung und andererseits vom in der Mittelkammer herrschenden Druck beaufschlagbaren Steuerelement verbunden und dadurch von seinem Ablaßventilsitz unter Freigabe sowohl einer Wasseraustrittsöffnung als auch einer darüber liegenden, zur Mittelkammer führenden Belüftungsöffnung nach oben abzuheben ist.

Rückflußverhinderer obiger Art sind z.B. durch die DE-A-2 450 465, die EP-A-0 084 754 und die DE-C-28 54 003 bekannt. Sie sorgen dafür, daß der in der Mittelkammer herrschende Flüssigkeitsdruck stets niedriger als der in der Zuleitung vorhandene flüssigkeitsdruck ist, wodurch auch bei etwa schadhaftem oder leckagebehaftetem Zulaufventil ein Rückfluß der Flüssigkeit aus der Mittelkammer oder Ableitung in die Zuleitung verhindert wird. Um beim Öffnen des differenzdruckabhängig arbeitenden Ablaßventils die in der Mittelkammer enthaltene flüssigkeit besser abfließen zu lassen, wird dabei nicht nur eine entsprechende Wasseraustrittsöffnung sondern durch den gleichen Ventilkörper zugleich auch eine zur Mittelkammer führende Belüftungsöffnung freigelegt. Dafür ist bei dem Rückflußverhinderer nach der EU-A-0 084 754 der Ventilkörper als in die Mittelkammer senkrecht eingebautes Ventilkörperrohr ausgebildet, das mit seinem unteren Ende die aus der Mittelkammer unmittelbar in die Außenatmosphäre führende Wasseraustrittsöffnung und mit seinem oberen Ende die zwischen der Mittelkammer und dem Ventilkörperrohrinneren hindurchführende Belüftungszuleitung gelegene Belüftungsöffnung steuert. Ähnliche Verhältnisse liegen bei dem Rückflußverhinderer nach der DE-C-28 54 003 vor, wo der differenzdruckabhängig gesteuerte Ablaßventilkörper gleichfalls als Doppelkörperventil fungiert, in dem er mit seinem unteren Ende die zwischen Mittelkammer und Außenatmosphäre gelegene Wasseraustrittsöffnung und mit seinem oberen Ende die Belüftungsöffnung zwischen Mittelkammer und Außenatmosphäre ventilmäßig steuert. In beiden Fällen erfordert die Doppelventilausbildung des Ablaßventils einen erheblichen baulichen Mehraufwand. Auch sind damit vergrößerte Abdichtungsschwierigkeiten am oberen und unteren Ventilende verbunden. Außerdem hat sich gezeigt, daß das bei den vorbekannten gattungsgemäß ausgebildeten Rückflußverhinderern stets gleichzeitig erfolgende und gleich lang dauernde Öffnen der Wasseraustrittsöffnung einerseits und der Belüftungsöffnung andererseits nicht von Vorteil ist, weil die damit verbundene vergleichsweise häufige Belüftung der Mittelkammer dazu führt, daß diese durch über die Belüftungsluft eingetragene Schmutzstoffe stärker verunreinigt wird.

Der Erfindung liegt daher die Aufgabe zugrunde, einen Rückflußverhinderer der eingangs erwähnten Gattung zu schaffen, der hinsichtlich seines die Mittelkammer mit der Aussenatmosphäre zu verbinden erlaubenden Ablaßventils von einfacherer Bauart ist und für eine gute Entwässerung bei zugleich verbesserter Belüftung der Mittelkammer sorgt.

Diese Aufgabe wird ausgehend von einem Rückflußverhinderer der eingangs erwähnten Art erfindungsgemäß dadurch gelöst, daß die Wasseraustrittsöffnung des Ablaßventils und die Belüftungsöffnung zu einer einzigen, einen vergleichsweise großen Querschnitt besitzenden Verbindungsöffnung zwischen Mittelkammer und Außenatmosphäre integriert sind, die durch den Ventilkörper in Abhängigkeit von dessen Öffnungshub kontinuierlich zunehmend freizulegen ist.

Auf diese Weise kommt man zu einem Rückflußverhinderer, für dessen gelegentlich notwendige Verbindung seiner Mittelkammer mit der Außenatmosphäre nur eine einzige, ventilkörpergesteuerte Verbindungsöffnung notwendig ist, da ihr wirksamer Öffnungsquerschnitt in Abhängigkeit von dem Ventilkörperhub bei dessen jeweiligem Abheben vom Ventilsitz mehr oder weniger weit freigelegt wird, so daß über diese Verbindungsöffnung entsprechend dem jeweiligen Öffnungshub des Ventilkörpers entweder nur Flüssigkeit aus der Mittelkammer abfließen kann oder aber bei größerem Öffnungshub zusätzlich dazu auch eine Belüftung der Mittelkammer erfolgt. Dadurch kann eine unnötige, mit der Einfuhr von Schmutzstoffen behaftete Belüftung der Mittelkammer vermieden und dennoch deren allfällige notwendige Belüftung erreicht werden.

In einer besonders vorteilhaften Ausführungsform der Erfindung ist der Rückflußverhinderer mit einem seitlich an seinem Durchflußgehäuse in Höhe seiner Mittelkammer angeflanschten rohrförmigen Ablaßventilgehäuse versehen, das jeweils untereinander das Steuerelement und seine beidseitigen Beaufschlagungskammern, eine Steuerstange mit dem an ihrem unteren Ende sitzenden, kolbenartig ausgebildeten Ventilkörper und die von einem ringförmigen Ventilsitz umgebene Ablaßventil-Austrittsöffnung enthält, wobei unmittelbar oberhalb dieses Ventilsitzes in der Ventilgehäusewand eine unmittelbar zur Mittelkammer führende Durchtrittsöffnung vorgesehen ist, die durch den bei seinem Öffnungshub an ihr vorbei hochfahrenden Ventilkörperkolben zunehmend freizulegen ist und die dadurch zusammen mit der unmittelbar seitlich unter ihr gelegenen Ablaßventil-Austrittsöffnung die integrierte, ventilkörpergesteuerte Verbindungsöffnung bildet. Die zur Mittelkammer führende Durchtrittsöffnung besitzt dafür einen größeren Querschnitt als die unmittelbar unter ihr gelegene Ablaßventil-Austrittsöffnung und zwischen dem Außenumfang des kolbenartigen Ventilkörpers und dem Innenumfang der ihn umgebenden, die Mittelkammer-Durchtrittsöffnung enthaltenden Ablaßventil-Gehäusewandung ist ein breiter Ringspalt vorhanden. Hierdurch bilden die Mittelkammer-Durchtrittsöffnung, die Ablaßventil-Austrittsöffnung und der den Ventilkörper umgebende Ringspalt die gemeinsame ventilgesteuerte Verbindungsöffnung zwischen Mittelkammer und Ablaßventil-Austrittsöffnung, deren wirksamer Austritts bzw. Durchflußquerschnitt sich in dem Maße vergrößert, wie der Ventilkörper durch das differenzdruckabhängig wirkende Steuerelement vom die Abflußöffnung umgebenden ringförmigen Ventilsitz abgehoben, also abhängig davon, wie weit er vom Ventilsitz entfernt und an der Mittelkammer-Durchtrittsöffnung vorbei hochgefahren wird.

Weitere Merkmale der Erfindung sind in den Unteransprüchen gekennzeichnet und werden in der nachfolgenden Figurenbeschreibung erläutert.

In der Zeichnung ist ein vorteilhaftes Ausführungsbeispiel eines erfindungsgemäß gestalteten Rückflußverhinderers dargestellt. Dabei zeigt
Fig.1 einen senkrechten Schnitt durch das Durchflußge häuse des Rückflußverhinderers mit daran seitlich angeflanschtem, nur strichpunktiert angedeutetem Abflußventilgehäuse,
Fig.2 einen senkrechten Schnitt durch das Abflußventilgehäuse mit zusätzlich angebautem, zur Funktionsprüfung dienendem Dreiwege-Magnetventil,
Fig.3 den Rückflußverhinderer in der Seitenansicht, während die
Fig.4,5 und 6 einen Teilschnitt entsprechend der Linie A-B der Fig.2 mit in jeweils unterschiedlicher Position befindlichem Ablaßventilkörper wieder geben.

Der abgebildete Rückflußverhinderer besitzt ein entsprechend der Fig.1 ausgebildetes Durchflußgehäuse 1, das über seine Zuleitung 2 und seine Ableitung 3 in eine Trinkwasserversorgungsleitung eingebaut wird. Im Durchflußgehäuse 1 ist das Zulaufventil 4 untergebracht, das aus dem durch die Feder 5 belasteten Zulaufventilkörper 6 und der die Zuleitung 2 umgebenden ringförmigen Ventilsitzfläche 7 besteht, gegen die der Ventilkörper 6 mit seiner stirnseitigen Dichtungsfläche 6- mit erheblichem Druck gepreßt wird. Weiterhin befindet sich im Durchflußgehäuse 1 das Ablaufventil 8, das aus dem durch die schwache Feder 9 beaufschlagten Ablaßventilkörper 10 und der im Gehäuseeinbauteil 11 vorgesehenen Ventilsitzdichtung 12 besteht.

Zwischen dem Zulaufventil 4 und dem Ablaufventil 8 ist im Durchflußgehäuse 1 die Mittelkammer 13 vorhanden. Diese ist über die einen verhältnismäßig großen Querschnitt aufweisende Durchtrittsöffnung 14 mit dem unteren Innenraum 15 des in Fig.2 und 3 dargestellten rohrförmigen Ablaßventilgehäuses 16 verbunden, das unmittelbar seitlich an dem die Mittelkammer enthaltenden Teil des Durchflußgehäuses 1 angeflanscht ist, wie das insbesondere die Fig.3 zeigt.

Das Ablaßventilgehäuse 16 ist im wesentlichen rohrförmig gestaltet. Es besteht aus mehreren, im Durchmesser unterschiedlich beschaffenen, übereinander gesetzten und miteinander verschraubten zylindrischen Teilen. Es enthält in seinem oberen Teil die zwei voneinander durch einen Zwischenraum 17 getrennten Rollmembranen 18, die hier das Steuerelement bilden. Der Zwischenraum 17 ist über die Öffnung 19 mit der Außenatmosphäre verbunden. Die beiden Rollmembranen 18 sind am oberen Ende der Steuerstange 20 mittig befestigt. Die oberhalb der Doppelmembran bzw. Rollmembranen angeordnete Beaufschlagungskammer 21 ist normalerweise mit der Zuleitung 2 leitungsmäßig verbunden, während die unterhalb der Doppelmembran liegende Beaufschlagungskammer 22 über die Durchtrittsbohrung 23 und den unteren Ventilgehäuseraum 15 sowie die große Durchtrittsöffnung 14 mit der Mittelkammer 13 in ständiger Leitungsverbindung steht, so daß die untere Rollmembran 18′ stets von dem in der Mittelkammer 13 herrschenden Flüssigkeitsdruck beaufschlagt wird. Dabei ist die untere Rollmembran 18′ noch etwas breitflächiger als die obere Rollmembran 18 ausgebildet. Sie wird in ihrer Beaufschlagungskraft noch durch die im mittleren Bereich der Steuerstange 20 angeordnete Steuerfeder 24 unterstützt, die einerseits an der an der Steuerstange 20 befestigten Scheibe 25 angreift und sich andererseits auf dem Federstützelement 26 abstützt, das an einer Innenschulter 27′ der Ablaßventilgehäusewandung 27 aufliegt.

Am unteren Ende der Steuerstange 20 ist der kolbenartig ausgebildete Ventilkörper 28 befestigt. Er besitzt eine Ringdichtung 29, über die er auf der ringförmigen Ventilsitzfläche 30 normalerweise dichtend aufliegt. Unterhalb der Ringdichtung 29 ist am Ventilkörperkolben 28 noch ein als Dämpfungskolben wirkendes zylindrisches Teil 31 befestigt, das in die am unteren Ende der Gehäusewandung 27 vorhandene Ablaßventil-Austrittsöffnung 32 hineinragt. Zwischen dem Außenumfang des Ventilkörperkolbens 28 und der Ventilgehäusewandung 27 ist ein vergleichsweise breiter Ringspalt 33 vorhanden. Er sorgt dafür, daß der Innenraum 15 des Ablaßventilgehäuses 16 in stets ausreichender Flüssigkeitsverbindung mit der über die vergleichsweise große Durchtrittsöffnung 14 verbundenen Mittelkammer 13 steht.

Um eine allfällige Funktionsprüfung des Ablaßventils vornehmen zu können, ist auf dem Ventilgehäuse 16 ein Dreiwege-Magnetventil 34 vorhanden, das entweder von Hand oder fernbedienbar ist. Dieses Ventil 34 ist zwischen der von der Zuleitung 2 an der Stelle 2′ abzweigenden Anschlußleitung 35 und dem oberhalb der oberen Beaufschlagungskammer 21 gelegenen Leitungsanschluß 21′ angeordnet. Es ist weiterhin über die Leitung 36 mit der hinter dem Ventilsitz 30 gelegenen Ablaßventil-Austrittsöffnung 32 verbunden. Durch Betätigen des Dreiwege-Magnetventils 34 kann die obere Beaufschlagungskammer 21 von der zur Zuleitung 2 führenden Anschlußleitung 35 getrennt und über die Leitung 36 und die Austrittsöffnung 32 mit der Außenatmosphäre verbunden werden, wodurch es zum Anheben des Ventilkörperkolbens 28 und damit zum Öffnen der Austrittsöffnung 32 kommt.

Wie insbesondere die Fig.4 bis 6 zeigen, liegt die zur Mittelkammer 13 führende Durchtrittsöffnung 14 in der Ventilgehäusewandung 27 seitlich unmittelbar oberhalb des die Ablaßventil-Austrittsöffnung 32 umgebenden ringförmigen Ventilsitzes 30 und besitzt einen erheblich größeren Öffnungsquerschnitt als letztere. Beide Öffnungen 14,32 sind im Hinblick auf den sie steuernden kolbenartigen Ventilkörper 28 zu einer einzigen einen vergleichsweise großen Querschnitt besitzenden Verbindungsöffnung zwischen Mittelkammer 13 und der Außenatmosphäre integriert, die durch den Ventilkörper 28 in Abhängigkeit von dessen Öffnungshub kontinuierlich zunehmend freizulegen ist. Hierzu zeigt Fig.4 die vom Ablaßventil normalerweise eingenommene Schließstellung, in der der Ventilkörperkolben 28 auf der Ventilsitzringfläche 30 aufliegt, so daß die Mittelkammer 13 wie auch der Innenraum 15 des Absperrventilgehäuses nach außen abgedichtet sind. Diese Position nimmt der Absperr-Ventilkörper 28 in der normalen Durchflußstellung des Rückflußverhinderers ein, dann also, wenn sein Durchflußgehäuse 1 vom Trinkwasser durchströmt wird. Erfolgt hinter der Ableitung 3 keine Wasserentnahme, so schließen das Zulaufventil 4 und das Ablaufventil 8. Die verhältnismäßig starke Zulaufventilfeder 5 sorgt dabei dafür, daß zwischen der Zuleitung 2 und der Mittelkammer 13 eine bestimmte Mindestdruckdifferenz besteht. Diese bewirkt, daß die Steuermembran 18,18′ in der in Fig.2 dargestellten, das Ablaßventil geschlossen gehaltenen Position verbleibt. Kommt es dagegen, aus welchem Grund auch immer, in der Mittelkammer 13 zu einem Druckanstieg, bei dem die bestimmte Mindestdruckdifferenz zwischen Zuleitung 2 und Mittelkammer 13 unterschritten wird, so reicht der in der Zuleitung 2 und damit auch in der oberen Beaufschlagungskammer 21 herrschende Zuleitungsdruck nicht mehr aus, die Doppelmembran 18,18′ in ihrer unteren Schließposition zu halten. Vielmehr überwiegt dann der auf die untere Rollmembran 18′ überwiegende Beaufschlagungsdruck, so daß die Steuerstange 20 und mit ihr der Ventilkörper 28 angehoben werden. In dessen teilweise angehobener Stellung gemäß Fig.5 kommt es nur zu einem entsprechenden Wasserabfluß durch die nur wenig freigelegte Austrittsöffnung 32 und damit auch zu einer gleichzeitigen entsprechenden Druckerniedrigung in der Mittelkammer 13. Sofern allerdings diese Druckerniedrigung noch nicht ausreichen sollte, um den vorbestimmten SicherheitsMindestdruckunterschied zwischen Zuleitung 2 und Mittelkammer 13 wieder herzustellen, wird der Ventilkörperkolben 28 durch die Steuermembranen 18,18′ noch weiter angehoben, wobei er an der unmittelbar zur Mittelkammer 13 führenden Durchtrittsöffnung 14 vorbei hochfährt und dadurch diese Öffnung kontinuierlich zunehmend freilegt, wodurch nicht allein nur der Wasserablaß aus der Mittelkammer 13 begünstigt wird, sondern zugleich auch über die gleichen Öffnungen 14,32 deren Belüftung erfolgt. Dieser Fall des vollständigen Öffnens des Ablaßventils und damit einer wirksamen Belüftung der Mittelkammer 13 kann bewußt durch Betätigen des Dreiwege-Magnetventils 34 herbeigeführt werden, also in Verbindung mit der diesbezüglichen Funktionsprüfung des Ablaßventils. Auf diese Weise kann die Mittelkammer 13 vollständig von Wasser entleert werden.

Im Rahmen der vorliegenden Erfindung sind mancherlei Abänderungen möglich. So kann insbesondere an die Stelle der das Steuerelement bildenden Doppelmembran 18,18′ auch ein entsprechend doppelseitig beaufschlagbarer Steuerkolben treten. Dieser könnte beispielsweise auch als oben und unten verschiedene Durchmesser aufweisender Stufenkolben ausgebildet sein, der in einem entsprechend unterschiedliche Durchmesser besitzenden Zylinder abdichtend geführt ist und wobei zwischen den beiden Durchmesserbereichen des Zylinders auch noch ein zur Außenatmosphäre führender Zwischenraum vorgesehen sein könnte.

## Patentansprüche

1. Rückflußverhinderer, insbesondere zum Einbau in Trinkwasserleitungen, mit einem eine Zu- und Ableitung (2 bzw. 3) enthaltenden Durchflußgehäuse (1), einem darin untergebrachten federbelasteten Zulaufventil (4) und einem federbelasteten Ablaufventil (8) sowie einer zwischen den beiden Ventilen (4,8) angeordneten Mittelkammer (13), die mit der Außenatmosphäre über ein bei Unterschreiten eines bestimmten Mindestdifferenzdrucks zwischen Zuleitung (2) und Mittelkammer (13) öffnendes Ablaßventil zu verbinden ist, dessen Ventilkörper (28) mit einem einerseits vom in der Zuleitung (2) und andererseits vom in der Mittelkammer (13) herrschenden Druck beaufschlagbaren Steuerelement (18,18′) verbunden und dadurch von seinem Ablaßventilsitz (30) unter Freigabe sowohl einer Wasseraustrittsöffnung als auch einer darüber liegenden, zur Mittelkammer führenden Belüftungsöffnung nach oben abzuheben ist, **dadurch gekennzeichnet,** daß die Wasseraustrittsöffnung des Ablaßventils und die Belüftungsöffnung zu einer einzigen, einen vergleichsweise großen Querschnitt besitzenden Verbindungsöffnung (14,32) zwischen Mittelkammer (13) und Außenatmosphäre integriert sind, die durch den Ventilkörper (28) in Abhängigkeit von dessen Öffnungshub kontinuierlich zunehmend freizulegen ist.

2. Rückflußverhinderer nach Anspruch 1, **dadurch gekennzeichnet,** daß seitlich am Durchflußgehäuse (1) in Höhe seiner Mittelkammer (13) ein rohrförmiges Ablaßventilgehäuse (16) angeflanscht ist, das jeweils untereinander das Steuerelement (18,18′) und seine beidseitigen Beaufschlagungskammern (21,22), eine Steuerstange (20) mit dem an ihrem unterem Ende sitzenden, kolbenartig ausgebildeten Ventilkörper (28) und die von einem ringförmigen Ventilsitz (30) umgebene Ablaßventil-Austrittsöffnung (32) enthält, und daß unmittelbar oberhalb dieses Ventilsitzes (30) in der Ventilgehäusewand (27) eine unmittelbar zur Mittelkammer (13) führende Durchtrittsöffnung (14) vorgesehen ist, die durch den bei seinem Öffnungshub an ihr vorbei hochfahrenden Ventilkörperkolben (28) zunehmend freizulegen ist und dadurch zusammen mit der unmittelbar seitlich unter ihr gelegenen Ablaßventil-Austrittsöffnung (32) die integrierte, ventilkörpergesteuerte Verbindungsöffnung (14,32) bildet.

3. Rückflußverhinderer nach Anspruch 2, **dadurch gekennzeichnet,** daß die zur Mittelkammer (13) führende Durchtrittsöffnung (14) einen größeren Querschnitt als die unmittelbar unter ihr gelegene Ablaßventil-Austrittsöffnung (32) besitzt und zwischen dem Außenumfang des kolbenartigen Ventilkörpers (28) und dem Innenumfang der ihn umgebenden, die MittelkammerDurchtrittsöffnung (14) enthaltenden Ablaßventilgehäusewandung (27) ein breiter Ringspalt (33) vorhanden ist.

4. Rückflußverhinderer nach einem oder mehreren der Ansprüche 1 bis 3, **dadurch gekennzeichnet,** daß an der an ihrem unteren Ende den Ventilkörper (28) tragenden Steuerstange (20) eine den Ventilkörper (28) von seiner Ventilsitzfläche (30) abzuheben suchende Steuerfeder (24) angreift, die sich auf einem an einer Innenschulter (27′) der Ablaßventilgehäusewandung (27) aufliegenden Federstützelement (26) abstützt.

5. Rückflußverhinderer nach einem oder mehreren der Anprüche 1 bis 4, **dadurch gekennzeichnet,** daß die oberhalb des Steuerelements (18,18′) gelegene Beaufschlagungskammer (21) über ein Dreiwege-Magnetventil (34) wahlweise gegen die Zuleitung (2) abzusperren und mit der hinter dem ringförmigen Ventilsitz (30) gelegenen Ablaßventil-Austrittsöffnung (32) zu verbinden ist.

6. Rückflußverhinderer nach einem oder mehreren der Ansprüche 1 bis 5, **dadurch gekennzeichnet,** daß das Steuerelement aus zwei voneinander durch einen mit der Außenatmosphäre verbundenen Zwischenraum (17) getrennten Rollmembranen (18,18′) besteht, die mit der Steuerstange (20) mittig fest verbunden sind und bei denen die oberhalb von ihnen liegende Beaufschlagungskammer (21) mit der Zuleitung (2) und die unterhalb von ihnen liegende Beaufschlagungskammer (22) über den die Steuerstange (20) enthaltenden unteren Ablaßventilgehäuseraum (15) und die darin seitlich einmündende Durchtrittsöffnung (14) mit der Mittelkammer (13) verbunden ist.

7. Rückflußverhinderer nach einem oder mehreren der Ansprüche 1 bis 5, **dadurch gekennzeichnet,** daß das Steuerelement (18,18′) als doppelseitig beaufschlagbarer Steuerkolben ausgebildet ist.

## Claims

1. Backflow preventer, especially for fitting into drinking water pipes, the backflow preventer having a through-flow housing (1) which contains an inlet pipe (2) and an outlet pipe (3) with a spring-loaded inlet valve (4) inside the through-flow housing (1) and a spring-loaded outlet valve (8) and a central chamber (13) disposed between the two valves (4, 8), the central chamber (13) to be connected to the external atmosphere by means of an outlet valve which opens when the differential pressure between the inlet pipe (2) and the central chamber (13) drops below a set minimum, the body (28) of the outlet valve being connected to the control element (18, 18′) which can be acted upon by pressure on the one side in the inlet pipe and on the other side in the central chamber (13) and in so doing be raised upwards from its outlet valve seat (30), freeing both the water outlet aperture and also a ventilation aperture which lies above a water outlet aperture and leads to the central chamber, characterised in that the water outlet valve outlet aperture and the ventilation aperture are integrated to a single connecting aperture (14, 32) which lies between the central chamber (13) and the external atmosphere and has a comparatively large cross section, the connecting aperture (14, 32) to be continuously further uncovered by the valve body (28) in dependence upon the opening stroke of the valve body (28).

2. Backflow preventer according to claim 1, characterised in that a pipe-shaped outlet valve housing (16) is flanged laterally on the through-flow housing (1) at the height of its central chamber (13), the outlet valve housing (16) containing in each case below each other a control element (18, 18′) and its pressure-loading chambers (21, 22) on both sides, a control rod (20) with the piston-type valve body (28) located at its lower end and an outlet valve outlet aperture surrounded by an annular valve seat (30) and that a through-flow aperture (14) leading to the central chamber (13) is provided directly above this valve seat (30) in the valve housing wall (27), the through-flow opening (14) to be further uncovered by means of the valve body piston (28) rising past it on its opening stroke and in so doing forming, together with the outlet aperture (32) of the outlet valve lying directly laterally below it, the integrated connecting aperture (14, 32) which is controlled by the valve body.

3. Backflow preventer according to claim 2, characterised in that the through-flow aperture (14) leading to the central chamber (13) has a larger cross section than the outlet aperture (32) of the outlet valve lying directly below it and there is a wide annular gap between the external periphery of the piston-type valve body (28) and the internal periphery of the outlet valve housing wall surrounding it and containing the central chamber through-flow aperture (14).

4. Backflow preventer according to one or more of claims 1 to 3, characterised in that a locating control spring (24), which is to raise the valve body (28) from its valve seat surface (30) engages the control rod (20) carrying at its lower end the valve body (28), the control spring (24) supporting itself on a spring supporting element (26) resting on an internal shoulder (27′) of the outlet valve housing wall (27).

5. Backflow preventer according to one or more of claims 1 to 4, characterised in that the pressure-loading chamber (21) located above the control element (18, 18′) is to be closed off as desired by way of a three-way solenoid valve (34) against the inlet pipe (2) and is to be connected to the outlet aperture (32) of the outlet valve lying behind the annular valve seat (30).

6. Backflow preventer according to one or more of claims 1 to 5, characterised in that the control element comprises two roller membranes (18, 18′) separated from each other by means of an intermediate chamber (17) connected to the external atmosphere, the roller membrane (18, 18′) being fixedly connected in the centre to the control rod (20) and where the pressure-loading chamber (21), lying above them, is connected to the inlet pipe (2) and the pressure-loading chamber (22), lying below them, is connected to the central chamber (13) by way of the lower outlet valve housing chamber (15), containing the control rod (20), and by way of the through-flow aperture (14) issuing into it laterally.

7. Backflow preventer according to one or more of claims 1 to 5, characterised in that a control element (18, 18′) is designed as a control piston which can be acted upon by pressure on both sides.

## Revendications

1. Dispositif anti-retour destiné en particulier à être installé dans des conduites d'eau potable, comprenant un boîtier de passage (1) contenant une conduite d'amenée et une conduite d'évacuation (2 et 3), une soupape d'entrée à commande par ressort (4) et une soupape de sortie à commande par ressort (8) logées dans le boîtier, ainsi qu'une chambre médiane (13) disposée entre les deux soupapes (4, 8), destinée à être reliée à l'atmosphère extérieure par l'intermédiaire d'une soupape de décharge s'ouvrant au-dessous d'une pression différentielle minimale déterminée entre la conduite d'amenée (2) et la chambre médiane (13), dont le corps de soupape (28) est relié à un élément de commande (18, 18′) pouvant être sollicité d'une part par la pression régnant dans la conduite d'amenée (2) et d'autre part par la pression régnant dans la chambre médiane (13) et est destiné de cette manière à être soulevé de son siège de soupape de décharge (30) en dégageant tant un orifice de sortie d'eau qu'un orifice d'aération s'étendant au-dessus de celui-ci et menant à la chambre médiane, caractérisé en ce que l'orifice de sortie d'eau de la soupape de décharge et l'orifice d'aération sont intégrés pour former, entre la chambre médiane (13) et l'atmosphère extérieure, un orifice de liaison unique (14, 32) possédant une section transversale relativement importante et destiné à être dégagé de façon continuellement croissante par le corps de soupape (28) en fonction de la course d'ouverture de celui-ci.

2. Dispositif anti-retour selon la revendication 1, caractérisé en ce que sur le côté du boîtier de passage (1), à hauteur de sa chambre médiane (13), est flasqué un boîtier de soupape de décharge tubulaire (16) qui contient l'élément de commande (18, 18′) et ses chambres de sollicitation (21, 22) disposées des deux côtés, cet élément et ses chambres étant disposés respectivement l'un au-dessus de l'autre, une tige de commande (20) comportant à son extrémité inférieure le corps de soupape (28) réalisé sous la forme d'un piston et l'orifice de sortie (32) de la soupape de décharge qui est entouré par un siège de soupape annulaire (30), et en ce qu'il est prévu dans la paroi (27) du boîtier de soupape, immédiatement au-dessus de ce siège de soupape (30), un orifice traversant (14) menant directement à la chambre médiane (13), qui est destiné à être dégagé de façon croissante par le piston (28) formé par le corps de soupape lorsqu'il longe ledit orifice en montant pendant sa course d'ouverture et qui constitue de cette manière, avec l'orifice de sortie (32) de la soupape de décharge qui est disposé immédiatement au-dessous de lui sur le côté, l'orifice de liaison intégré (14, 32) commandé par le corps de soupape.

3. Dispositif anti-retour selon la revendication 2, caractérisé en ce que l'orifice de sortie (14) menant à la chambre médiane (13) possède une section transversale supérieure à celle de l'orifice de sortie (32) de la soupape de décharge qui est disposé immédiatement au-dessous de lui, et en ce qu'un large espace annulaire (33) est prévu entre la périphérie extérieure du corps de soupape (28) en forme de piston et la périphérie intérieure de la paroi (27) du boîtier de soupape de décharge qui l'entoure et qui contient l'orifice traversant (14) de la chambre médiane.

4. Dispositif anti-retour selon une ou plusieurs des revendications 1 à 3, caractérisé en ce qu'un ressort de commande (24) qui s'appuie sur un élément de support de ressort (26) reposant sur un épaulement intérieur (27′) de la paroi (27) du boîtier de soupape de décharge et qui tend à soulever le corps de soupape (28) de sa surface de siège de soupape (30), agit sur la tige de commande (20) portant le corps de soupape (28) à son extrémité inférieure.

5. Dispositif anti-retour selon une ou plusieurs des revendications 1 à 4, caractérisé en ce que la chambre de sollicitation (21) disposée au-dessus de l'élément de commande (18, 18′) est destinée, par l'intermédiaire d'une électrovanne à trois voies (34) à être fermée facultativement vis-à-vis de la conduite d'amenée (2) et à être reliée à l'orifice de sortie (32) de la soupape de décharge qui est disposé en arrière du siège de soupape annulaire (30).

6. Dispositif anti-retour selon une ou plusieurs des revendications 1 à 5, caractérisé en ce que l'élément de commande se compose de deux membranes à rouleaux (18, 18′) séparées l'une de l'autre par un espace intermédiaire (17) relié à l'atmosphère extérieure, qui sont reliées centralement de façon fixe à la tige de commande (20) et par lesquelles la chambre de sollicitation (21) située au-dessus d'elles est reliée à la conduite d'amenée (2) et la chambre de sollicitation (22) située au-dessous d'elles est reliée à la chambre médiane (13) par l'intermédiaire de l'espace de boîtier de soupape de décharge inférieur (15) contenant la tige (20) de commande et de l'orifice traversant (14) qui y débouche latéralement.

7. Dispositif anti-retour selon une ou plusieurs des revendications 1 à 5, caractérisé en ce que l'élément de commande (18, 18′) est réalisé sous forme d'un piston pouvant être sollicité des deux côtés.
